# FASCICULE DE BREVET EUROPEEN

(11) **EP 0 260 633 B1**
(45) Date de publication et mention de la délivrance du brevet: **29.07.1992**
(21) Numéro de dépôt: 87113391.4
(22) Date de dépôt: 14.09.1987
(51) Int. Cl.: H01P 1/207

(54) **Filtre composite à large bande type plan E**
Aus verschiedenen Elementen bestehendes Filter der E-Flächenart
E-plane-type compound filter

(30) Priorité: 18.09.1986 FR 8613083
(43) Date de publication de la demande: 23.03.1988
(73) Titulaire: ALCATEL TELSPACE, 92734 Nanterre Cédex (FR)
(72) Inventeur: Gurcan, Mustafa, F-95520 Osny (FR); Cruchon, Jean-Claude, F-95570 Bouffemont (FR)
(74) Mandataire: Weinmiller, Jürgen

(56) Documents cités:
- EP-A- 0 045 242
- EP-A- 0 145 273
- EP-A- 0 158 606
- FR-A- 2 518 822
- US-A- 2 588 262
- IEEE TRANSACTIONS ON MICROWAVE THEORY AND TECHNIQUES, vol. MTT-33, no. 7, juillet 1985, pages 654-659, IEEE, New York, US; F. ARNDT et al.: "E-plane integrated parallel-strip screen waveguide filters"
- IEEE TRANSACTIONS ON MICROWAVE THEORY AND TECHNIQUES, vol. MTT-32, no. 1, janvier 1984, pages 133-135, IEEE, New York, US; R. VAHLDIECK et al.: "W-band low-insertion-loss E-plane filter"
- IEEE TRANSACTIONS ON MICROWAVE THEORY AND TECHNIQUES, vol. MTT-15, no. 2, février 1967, pages 134-136, IEEE, New York, US; J. REED: "Precision design of direct coupled filters"
- PROCEEDINGS OF THE EUROPEAN MICROWAVE CONFERENCE, Nürnberg, 5-8 september 1983, conf. 13, pages 168-173, Microwave Exh. & Publ., Tunbridge Wells, GB; J. BORNEMANN et al.: "Double planar integrated millimeter-wave filter"

## Description

L'invention concerne un filtre composite à large bande de type plan E.

Les techniques de filtrage sont très variées. Mais lorsque la fréquence ou/et la puissance sont élevées, le filtrage en guide d'onde rectangulaire ou cylindrique reste le seul moyen pour obtenir des bonnes performances en regard des pertes et de la sélectivité.

Lorsque la bande passante relative est inférieure à 2 % environ, les filtres à cavités circulaires offrent des caractéristiques exceptionnelles car ils agissent avec de très fortes surtensions.

Pour les bandes passantes plus élevées trois types de filtres sont couramment utilisés :
- les filtres à modes évanescents ou en peigne :
   Cette technique à faible surtension permet la réalisation de filtres à bande large avec un facteur Q ≦ 1000.
- les filtres à coaxial suspendu :
   Ils possèdent les mêmes performances que les précédents avec l'avantage d'une précision liée au principe de la gravure en couches minces.
- les filtres en guides d'ondes.

Le filtre à cavité TE101 ou "plan E" s'applique couramment jusqu'à 5 à 6 % de bande passante relative. Au delà les susceptances de couplage d'extrémités deviennent très faibles, les réalisations deviennent alors délicates sinon impossibles pratiquement.

Un article intitulé "Broadband millimeter Wave E-plane bandpass filter" paru dans IEEE MTT-S DIGEST (1984, p 236 - 237) décrit une méthode de calcul de filtre passe-bande plan-E ayant des bandes passantes supérieures à 10 % dans laquelle la structure utilisée est une structure dite "en échelle".

L'article intitulé "E-plane integrated parallel-strip screen waveguide filters", F. Arndt et al., paru dans IEEE Transactions on MTT, vol. MTT-33, no. 7, Juillet 1985, décrit un certain type de filtre hyperfréquence, à faibles pertes et faible coût, obtenu en disposant une série de grilles métalliques transversalement dans une guide d'ondes rectangulaire.

La demande de brevet européen EP-A-0 045 242 décrit un filtre passe-bande hyperfréquence réalisé en guide d'ondes et constitué, dans une seule section droite de guide, par au moins une fenêtre résonante dont la forme détermine la largeur de bande passante du filtre.

L'invention propose un filtre composite à large bande de type plan E comportant un corps de blindage conducteur percé d'une cavité allongée dans laquelle est disposée longitudinalement une structure de filtre plan E ayant la forme d'une lamelle découpée de plusieurs ouvertures rectangulaires,
caractérisé en ce que ledit corps comporte deux parties accolées l'une à l'autre de part et d'autre d'un plan de séparation, en ce que la cavité, de forme parallélépipédique, est scindée par le plan de séparation en deux volumes de même forme, en ce que la structure de filtre plan E est encastrée dans deux encoches longitudinales usinées dans au moins une des deux parties, et en ce que deux iris, ayant la forme de lamelles ajourées d'ouvertures rectangulaires, sont encastrés respectivement dans deux encoches transversales usinées dans les deux parties situées aux deux extrémités de la cavité.

Un tel filtre a pour avantage de permettre l'obtention de bandes passantes plus larges tout en conservant de bonnes caractéristiques de la fonction de transfert.

D'autres exemples de réalisation sont définis dans les revendications dépendantes.

Les caractéristiques et avantages de l'invention ressortiront d'ailleurs de la description qui va suivre, à titre d'exemple non limitatif, en référence aux figures annexées sur lesquelles
- les figures 1 et 2 illustrent le filtre de l'invention respectivement selon une vue en coupe longitudinale dans le plan I-I de la figure 2 et selon une vue en coupe transversale dans le plan II-II de la figure 1 ;
- les figures 3 à 7 illustrent différentes possibilités de réalisation d'iris d'entrée et de sortie.

De manière connue de l'homme de l'art, les filtres en guide d'onde à cavités couplées inductivement sont obtenus en mettant en cascade des cavités résonnantes qui sont accordées chacune, par exemple, par une vis, ces cavités étant couplées entre elles par des iris ou par des rideaux de tiges.

Le circuit équivalent à de tels filtres consiste en des susceptances séparées par des lignes de transmission.

Un filtre plan E se présente sous forme d'une "échelle" insérée dans un guide d'onde suivant l'axe de propagation. L'échelle qui constitue l'élément essentiel du filtre peut être entièrement métallique, du type ligne à ailettes uni ou bilatérale.

Le circuit équivalent de ce type de filtre peut être représenté par une succession de circuits en T symétriques : chaque circuit en T symétrique ayant une influence équivalente à celle des "strips" ou lamelles transversales constituant l'échelle. Les T, associés aux lignes de transmission, opèrent comme des inverseurs d'admittances, ce qui réalise la fonction de filtrage.

Les réactances Xₛᵢ, Xₛᵢ et Xₚᵢ des branches des T peuvent être calculées à partir des travaux de YI-CHI SHIH (IEEE Vol. MTT-32 n^{o} 7 juillet 1984).

Dans les systèmes de transmission, les filtres d'antenne doivent avoir des pertes d'insertion les plus faibles possibles. Avec l'apparition des applications larges bandes il est nécessaire d'utiliser des filtres en conséquence.

Les filtres plan-E peuvent être réalisés pour des largeurs de bande dépassant 10 % dans une gamme de fréquence allant de la bande X (8-12 GHz) à la bande D (110-175 GHz) avec un coefficient de surtension Q > 1000.

Néanmoins la bande passante relative de ces filtres est limitée :
En effet lorsque la bande passante augmente, les réactances d'extrémités (Xₚ₁ et Xₚₙ) à réaliser augmentent aussi. De même si l'on veut diminuer l'ondulation de la réponse dans la bande. Ainsi les largeurs W₁ et Wₙ des "strips" d'extrémités sont pratiquement irréalisables. Même une augmentation du nombre n de pôles n'apporte pas d'amélioration au-delà de n=7.

De plus, du fait de l'épaisseur de l'échelle la bande passante se trouve déplacée vers les fréquences hautes et sa largeur diminue. La bande passante relative calculée est donc supérieure à celle obtenue en pratique. Ce qui contribue encore à diminuer W₁ et Wₙ.

L'influence de l'épaisseur ne peut être diminuée indéfiniment, car la structure deviendrait alors mécaniquement fragile.

Pour pallier ces inconvénients, le filtre de l'invention 10 comporte un corps de blindage (11, 12) conducteur formé de deux parties 11 et 12 accolées l'une à l'autre de part et d'autre d'un plan de séparation 13.

A l'intérieur de ce corps (11, 12) se trouve une cavité 14 de forme parallélépipédique scindée par le plan 13 en deux volumes de même forme. Cette cavité contient une structure 15 de filtre plan E ayant la forme d'une lamelle découpée de plusieurs ouvertures rectangulaires dont l'une des faces pourrait être située, par exemple, dans le plan de séparation 13. Cette lamelle 15 a par exemple la forme d'une échelle.

Deux iris 16 et 17 sont situés en entrée et en sortie de la cavité 14 de manière à en occulter, chacun, une partie.

La structure 15 est une structure rapportée encastrée dans deux encoches 18 et 19 longitudinales usinées, par exemple, dans les deux parties 11 et 12 de part et d'autre de la cavité 14.

Les iris 16 et 17 ont la forme de lamelles ajourées d'ouvertures rectangulaires verticales 24 telle que représentée, par exemple à la figure 3, encastrées dans deux encoches transversales 20 et 21 usinées dans les deux parties 11, 12 et situées aux deux extrémités de la cavité 14.

En intégrant ainsi les iris d'entrée aux deux extrémités de la cavité 14, on surmonte les difficultés de réalisation des susceptances d'entrée par la création d'un filtre composite.

Ces iris comme représentés aux figures 3, 4, 5, 6, et 7 peuvent être composés, par exemple, d'une, deux ou trois tiges 22 ou d'un ou deux volets inductifs 23. Ces éléments peuvent être disposés symétriquement ou non par rapport à l'axe de propagation.

Un exemple de réalisation est obtenu avec les valeurs suivantes :
- filtre Tchebyscheff à 7 pôles
- fréquence minimale : 27,5 GHz
- fréquence maximale : 30 GHz
- hauteur de la cavité : 3,56 mm
- largeur de la cavité : 7,12 mm
- longueur de l'échelle qui comporte 6 strips : 46,54 mm
- épaisseur du métal dans lequel est gravée l'échelle : 0,1 mm
- largeur de l'ouverture de l'iris tel que représenté à la figure 7≃3,56 mm.

Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

Ainsi la structure de filtre plan E, ainsi que les deux iris peuvent faire partie intégrante de l'une, ou de l'autre des deux parties du corps de blindage, et donc ne pas être des pièces rapportées.

Ces iris peuvent être réalisés respectivement par une simple rupture des dimensions du guide.

## Revendications

1. Filtre composite à large bande de type plan E comportant un corps de blindage (11, 12) conducteur percé d'une cavité (14) allongée dans laquelle est disposée longitudinalement une structure de filtre plan E, ayant la forme d'une lamelle (15) découpée de plusieurs ouvertures rectangulaires ; caractérisé en ce que ledit corps comporte deux parties (11, 12) accolées l'une à l'autre de part et d'autre d'un plan de séparation (13), en ce que la cavité (14), de forme parallélépipédique, est scindée par le plan de séparation (13) en deux volumes de même forme, en ce que la structure de filtre plan E est encastrée dans deux encoches longitudinales (18, 19) usinées dans au moins une des deux parties (11, 12), et en ce que deux iris (16, 17), ayant la forme de lamelles ajourées d'ouvertures rectangulaires (24), sont encastrés respectivement dans deux encoches transversales (20, 21) usinées dans les deux parties (11, 12) situées aux deux extrémités de la cavité (14).

2. Filtre selon la revendication 1, caractérisé en ce que la structure de filtre plan E est une lamelle (15) ayant la forme d'une échelle.

3. Filtre selon l'une quelconque des revendications précédentes, caractérisé en ce que la structure plan E (15) est une structure métallique.

4. Filtre selon l'une quelconque des revendications précédentes, caractérisé en ce que chaque iris (16, 17) comprend une lamelle ajourée d'au moins une ouverture rectangulaire (24) dont l'une des directions est parallèle à l'intersection du plan de séparation (13) et du plan de chaque iris.

5. Filtre selon la revendication 4, caractérisé en ce que chaque iris (10, 17) comprend un axe de symétrie ; les ouvertures (24) de chaque iris étant disposées symétriquement à l'intérieur de la cavité par rapport au plan de séparation (13).

## Claims

1. An E-plane type wideband composite filter comprising a conductive screening body (11, 12) pierced with an elongated cavity (14), wherein an E-plane filter structure is disposed longitudinally, which has the form of a blade (15) with a plurality of rectangular openings therethrough, characterized in that said body comprises two portions (11, 12) held against each other on either side of a separation plane (13), in that the cavity (14) of parallelepipedic form is split by the separation plane (13) into two volumes of identical shape, in that the E-plane filter structure is embedded in two longitudinal notches (18, 19) machined in at least one of the two portions (11, 12), and in that two irises (16, 17) having the form of blades and provided with rectangular openings (24) are embedded respectively in two transversal notches (20, 21) machined in the two portions (11, 12), which are situated at the two ends of the cavity (14).

2. A filter according to claim 1, characterized in that the Eplane filter structure is a blade (15) in the form of a ladder.

3. A filter according to any preceding claim, characterized in that the E-plane structure (15) is a metal structure.

4. A filter according to any preceding claims, characterized in that each iris (16, 17) comprises a blade provided with at least one rectangular opening (24), with one of the directions thereof being parallel to the intersection of the plane of separation (13) and the plane of the each iris.

5. A filter according to claim 4, characterized in that each iris (10, 17) has a symmetry axis, the openings (24) of each iris being disposed inside the cavity symmetrically relative to the plane of separation (13).

## Patentansprüche

1. E-Ebenen-Breitbandfilter mit einem leitenden Abschirmkörper (11, 12), der von einem länglichen Hohlraum (14) durchdrungen wird, in welchem eine E-Ebenen-Filterstruktur in Form einer Lamelle (15) in Längsrichtung angeordnet ist, wobei die Lamelle mehrere rechteckige Öffnungen besitzt, dadurch gekennzeichnet, daß der Körper zwei in einer Trennebene (13) aneinander anliegende Teile (11, 12) aufweist, daß der parallelepipedische Hohlraum (14) durch die Trennebene (13) in zwei Räume gleicher Form aufgeteilt ist, daß die E-Ebenen-Filterstruktur in zwei Längseinschnitte (18, 19) eingefügt ist, die in mindestens eines der beiden Teile (11, 12) eingearbeitet sind, und daß zwei Irisblenden (16, 17) in Form von Lamellen, die von rechteckigen Öffnungen (24) durchbrochen werden, in je einen von zwei Quereinschnitten (20, 21) eingefügt sind, die in die an den beiden Enden des Hohlraums (14) liegenden beiden Teile (11, 12) eingearbeitet sind.

2. Filter nach Anspruch 1, dadurch gekennzeichnet, daß die EEbenen-Filterstruktur eine leiterförmige Lamelle (15) ist.

3. Filter nach einem beliebigen der vorhergehenden Ansprüche, dadurch gekennzeichnet, daß die E-Ebenenstruktur (15) eine Metallstruktur ist.

4. Filter nach einem beliebigen der vorhergehenden Ansprüche, dadurch gekennzeichnet, daß jede Irisblende (16, 17) aus einer von mindestens einer rechteckigen Öffnung (24) durchbrochenen Lamelle besteht, deren eine Richtung parallel zur Schnittlinie der Trennebene (13) und der Ebene jeder Irisblende verläuft.

5. Filter nach Anspruch 4, dadurch gekennzeichnet, daß jede Irisblende (10, 17) eine Symmetrieachse besitzt, und daß die Öffnungen (24) jeder Irisblende symmetrisch zur Trennebene (13) im Inneren des Hohlraums angeordnet sind.
